# EUROPÄISCHE PATENTANMELDUNG

(11) **EP 0 831 195 A1**
(43) Veröffentlichungstag der Anmeldung: **25.03.1998**
(21) Anmeldenummer: 97202632.2
(22) Anmeldetag: 28.08.1997
(51) Int. Cl.: E05B 15/00, E05B 17/20

(54) **Schloss für den Deckel eines kippbaren Behälters, insbesondere einer Mülltonne.**

(30) Priorität: 09.09.1996 NL 1003982
(71) Anmelder: STENMAN HOLLAND B.V., NL-3903 AV Veenendaal (NL)
(72) Erfinder: Vellinga, Jacob, 3906 BE Veenendaal (NL); De Roos, Hendrik, 3901 WH Veenendaal (NL)
(74) Vertreter: Timmers, Cornelis Herman Johannes

(57) **Zusammenfassung**

Schloß für den Deckel eines kippbaren Behälters, insbesondere einer Mülltonne, umfassend ein Schloßgehäuse mit in diesem ein um eine Achse kippbares Verriegelungsorgan, das zusammenwirkt mit einem Widerlager (24) und einem gewichtsbelasteten, beim Kippen des Behälters beweglichen, auf das Verriegelungsorgan einwirkenden Sperrorgan (22), das mit einem Schloßmechanismus zusammenwirkt. Das Sperrorgan (22) ist eine runde Kugel (22), die sich während des Kippens des Behälters entlang einer in dem Verriegelungsorgan angeordneten Führungsnut bewegt. Das Schloßmechanismus ist ein von dem Benutzer über einen Schlüssel (8) zu betätigender Schloßzylinder (10). Das Schloßgehäuse und das Widerlager (24) sind zur Befestigung an dem Deckel, beziehungsweise dem Kübel der Mülltonne vorgesehen.

## Beschreibung

Die Erfindung bezieht sich auf ein Schloß für den Deckel eines kippbaren Behälters, umfassend ein Schloßgehäuse mit in diesem ein um eine Achse kippbares Verriegelungsorgan, das zum Verriegeln mit einem ersten Ende zusammenwirkt mit einem Widerlager und einem gewichtsbelasteten, im montierten Zustand des Schlosses beim Kippen des Behälters in vertikale Richtung beweglichen, auf das Verriegelungsorgan einwirkenden Sperrorgan, das zugleich mit einem von dem Benutzer zu betätigenden Schloßmechanismus zusammenwirkt.

Ein derartiges Schloß ist durch die EP-A-0 509 932 bekannt. Das darin beschriebene Schloß ist dazu vorgesehen, in einer Mülltonne angewendet zu werden und hat zum Zweck, vorzubeugen, daß Dritte unbeabsichtigt Müll in die eigene Mülltonne einwerfen.

Bei dem bekannten Schloß is das Verriegelungsorgan ein Kipparm mit zwei hakenartigen Enden. Das erste Ende wirkt mit dem Hakenende des Widerlagers zusammen, und das zweite Ende steht unter Einfluß eines länglichen, verschiebbar geführten, das Sperrorgan bildenden Schiebers mit an jedem Ende einer auf das Sperrorgan ausgerichteten Bedienungsnase. Dieser Schieber wirkt zugleich mit einem darunter liegenden schlüsselbetätigten Bedienungsnocken zusammen. Die obere Nase sperrt normalerweise den Kipparm, jedoch über den Bedienungsnocken kann der Schieber angehoben werden und drückt dann mit der unteren Nase den Kipparm in den Freigabestand, in dem dieser Arm frei von dem Widerlager ist, so daß der Behälter geöffnet werden kann. Bei einem abgeschlossenen Behälter wird dessen Kippen den Schieber in eine Stellung, in der die untere Bedienungsnase das zweite hakenartige Ende des Armes frei von dem Widerlager ist, verschieben, und der Deckel sich öffnen wird.

Es ist einleuchtend, daß diese, schwere, Konstruktion zu deren gutem Funktionieren völlig abhängig von der freien Verschiebbarkeit des Schiebers ist, der außerdem eine bestimmte Minimalmasse haben sollte. Demzufolge ist das Ganze voluminös und verschmutzungsempfindlich. Das Schloß ist außerdem schwer in vorhandene Container einzubauen.

Der vorliegenden Erfindung liegt die Aufgabe zugrunde, diese Nachteile auf eine einfache und billige Weise aufzuheben. Dazu ist in dem erfindungsgemäßen Schloß das Sperrorgan ein Rollkörper, der sich während des Kippens der Tonne entlang einer Rollbahn bewegen kann, wodurch das Sperrorgan wahlweise freigegeben wird.

In dem Betriebsstand wird das Schloßgehäuse im wesentlichen vertikal aufgestellt sein, und befindet das Sperrorgan sich in einer ersten Stellung. Der Benutzer kann das Schloß mittels eines Schlüssels betätigen und damit den Deckel des Behälters freigeben. Wird nun der Behälter in der verriegelten Stellung des Schlosses zum Zwecke der Leerung über ein Kippmechanismus um einen Winkel von mehr als 90° gekippt, so bewegt sich der Rollkörper aus der ersten Stellung unter Einfluß der Schwerkraft entlang der Rollbahn in eine zweite Stelung, in der dieser das Verriegelungsorgan freigibt, und sich der Deckel demzufolge öffnet. Nach der Leerung des Behälters wird dieser in die erste Stellung zurückgekippt, wodurch der Rollkörper in die erste Stellung zurückläuft und der Deckel wieder verriegelt ist.

Durch den einfachen Aufbau mit einem sich entlang einer Rollbahn bewegenden Rollorgan wird eine kompakte und einfache Konstruktion erhalten, die leicht in vorhandene Behälter eingebaut werden kann. Das Schloßgehäuse kann nahezu völig geschlossen ausgeführt werden, wodurch die Konstruktion weitgehend verschmutzungsunempfindlich ist.

In einer bevorzugten Ausführungsform ist der Rollkörper ein im wesentlichen runder Kugel, und ist die Rollbahn eine in Längsrichtung des Verriegelungsorgans angeordnete Führungsnut. Die Führungsnut mündet in der Nähe des Endes des Verriegelungsorgans an beiden Seiten quer in zwei gegenüber dem Anschlag liegende Kammern, welche Kammern die Kugel wenigstens teilweise in diese aufnehmen, wenn der Behälter aus dem Betriebsstand heraus seitwärts gekippt worden ist. Der Anschlag ist in solcher Weise ausgelegt, daß dieser sich nahezu entlang der ganzen Breite der zwei Kammern erstreckt. Hierdurch kann die in einer der beiden Kammern befindliche Kugel sich nicht in die zweite Stellung bewegen, wodurch infolgedessen der Behälter bei einem Seitwärtskippen geschlossen bleibt.

Gemäß einer weiteren vorteilhaften Ausführungsform weist die Führungsnut in der Nähe des ersten Endes des Verriegelungsorgans eine zu dessen zwischenliegendem Teil hin ansteigende erste Steigung auf, die die Kugel nahezu in der ersten Stellung hält, bis der Behälter über einen Winkel größer als 90° vorwärts gekippt ist. Hierdurch wird vorgebeugt, daß sich der Deckel während des Kippens des Behälters frühzeitig öffnen kann. In der Nähe des zweiten Endes des Verriegelungsorgans weist die Führungsnut eine zu dessen zwischenliegendem Teil hin ansteigende Steigung auf, die die Kugel nahezu in der zweiten Stellung hält, wodurch der Deckel während des Zurückkippens des Behälters zuerst geschlossen wird.

Vorzugsweise befindet sich die Kippachse des Verriegelungsorgans in der Nähe dessen im Abstand des ersten Endes liegenden zweiten Ende. Hierdurch ergibt sich eine vorteilhafte kompakte Konstruktion. Ein auf das zweite Ende des Verriegelungsorgans einwirkendes, angeordnetes Federelement sorgt dafür, daß das Verriegelungsorgan beim Anheben des Deckels, nach dem Passieren des Widerlagers, zurückfedert. Dieses Federelement ist vorzugsweise eine exzentrisch angeordnete Druckfeder, die platzersparend leicht zu montieren ist.

In einer bevorzugten Ausführungsform ist das Schloßmechanismus ein drehbarer Schloßzylinder, welcher an dessen Ende den Anschlag trägt. Das Schloß ist hierdurch auf einfache Weise mit handelsüblichen, billigen Standardelementen aufgebaut.

Der Behälter ist vorzugsweise eine Mülltonne, bei der das Schloßgehäuse auf vorteilhafte Weise an dem Deckel, und das Widerlager an deren Kübel befestigt ist. Hierdurch kann das Schloß an Ort und Stelle montiert werden, oder reicht ein Austauschen des Deckels mit dem Schloß an der Mülltonne aus, wodurch die Umbauzeit beschränkt bleibt und dieses auf einfache Weise auf Standardmülltonnen angewendet werden kann. Der Aufbau des Schlosses macht dies verschmutzungsunempfindlich.

Es wird bemerkt, daß die amerikanische Patentschrift 5 094 358 ein nachträglich an vorhandenen Mülltonnen anzuordnendes Sperrmechanismus mit einem L-förmigen Riegelstangensystem beschreibt, das in der aufrechten Stellung der Tonne die Tonne abschließen kann, das jedoch in deren gekippten Stellung freigegeben wird, so daß die Mülltonne dann entleert werden kann. Zum Verriegeln des Deckels in der aufrechten Stellung der Tonne wird eine Sperrkugel angewendet.

Die deutsche Patentanmeldung 195 07 254 schließlich bezieht sich gleichfalls auf das Verriegeln des Deckels einer Mülltonne, womit vorgesehen wird, die Mülltonnen sowohl mit einem Deckel abzuschließen, alsauch automatisch zu öffnen, wenn diese gekippt werden. Das dazu angewendete Mechanismus ist ziemlich kompliziert und umfaßt einen sowohl kippbaren, als auch verschiebbaren Riegel, der über eine Sperrkugel mit einem Drehschieber zusammenwirkt, der wiederum mit einem schlüsselbetätigten Schloß zusammenwirkt. Die Sperrkugel wird dazu verwendet, nach dem (zwecks der Leerung) Kippen und hiernach Zurückkippen der Tonne den Riegel zu blockieren, so daß der Deckel verriegelt bleibt.

Diese Stahlkugel wirkt mit einem Permanentmagneten zusammen, so daß ein Rütteln an der Tonne nicht zu der Freigabe des Riegels führt; nur das über das Schloß Betätigen des Drehschiebers ermöglicht dies.

Die erfindungsgemäß vorgeschlagenen Maßnahmen sind diesen Schriften jedoch nicht zu entnehmen.

Die Erfindung wird anhand der Zeichnung erläutert. Dabei zeigt:
- Fig. 1: eine Darstellung des erfindungsgemäßen Schlosses, wobei die Einzelnen Bauteile auseinandergezogen dargestellt sind;
- Fig. 2a und 2b: Querschnitte durch das Schloß in zwei verschiedenen Stellungen;
- Fig. 3: einen Querschnitt durch das Schloß in einer dritten Stellung;
- Fig. 4: einen zweiten Querschnitt durch das Schloß; und
- Fig. 5: eine perspektivische Ansicht des Schlosses gemäß Figur 1.

Figur 1 zeigt eine Explosionszeichnung des Schlosses. Dieses besteht aus einem Schloßgehäuse 2 mit einem Deckel 4, durch welchen Deckel ein Zylindergehäuse 6 hindurchgeht, das ein mittels eines Schlüssels 8 von dem Benutzer zu betätigendes Zylinderschloß 10 aufnimmt. Der bewegliche Teil des Zylinderschlosses 10 trägt an dem Ende einen Anschlag 12. In der Unteroberfläche des Anschlags 12 sind zwei nicht dargestellte Nuten angeordnet, die den Anschlag 12 unter Einfluß einer von einem Druckfeder belasteten Sperrkugel 16 in zwei Stellungen verriegelt.

Dem Anschlag 12 gegenüber befindet sich ein Verriegelungsorgan in der Form eines Sperrstiftes 18. Der Sperrstift 18 weist eine langgestreckte Form auf, bei dem ein erstes Ende einen quer herausragenden, von dem Anschlag 12 ab gerichteten Teil 18a, und ein zweites Ende herausragende Kippzapfen 18b hat, die in korrespondierende Aussparungen 2a in dem Schloßgehäuse 2 eingreifen, und um die der Sperrstift 18 kippbar innerhalb des Gehäuses 2 aufgehängt ist. Dieses zweite Ende steht unter Einwirkung zweier exzentrisch angeordeten Druckfedern 20. In Längsrichtung des Sperrstiftes 18 ist an der Seite des Anschlags 12 eine vertikale Führungsnut 18c angeordnet, die in der Nähe des ersten Endes des Sperrstiftes 18 aan beiden Seiten quer in Kammern 18d, 18e mündet. Die Führungsnut 18c hat einen Querschnittsumfang, der wenigstens teilweise dem einer Kugel 22 entspricht, welche Kugel einen einigermaßen geringeren Durchmesser als die Führungsnut 18c hat. Die Kammern 18d, 18e sind in solcher Weise ausgelegt, daß diese die Kugel 22 nur teilweise aufnehmen können. Der Sperrstift 18 wirkt mit einem an einer Abschlußplatte 24 angeordneten Widerlager in der Form eines Nockens 24a zusammen. Der quer herausragende Teil 18a des Sperrstiftes 18 ist in solcher Weise ausgelegt, daß dieser hinter den Nocken 24a der Anschlußplatte 24 greifen kann. Das Schloßgehäuse 2 kann mittels Bolzen 26 durch eine Abdeckplatte 28 hindurch an dem Deckel eines Behälters befestigt werden. Die Abschlußplatte 24 kann mit Hilfe von Befestigungsschrauben an der Innenseite des Kübels des Behälters montiert werden.

Figur 2a zeigt das Schloß in dem Betriebsstand des Behälters, bei dem der Deckel verriegelt ist. Hierbei steht der Schloßzylinder 10 in einer derartigen Stellung, daß der Anschlag 12 die Kugel 22 nahezu berührt. Die Kugel 22 blockiert hiermit das um die Kippzapfen 18b gelenkige zweite Ende des Sperrstiftes 18. Der quer herausragende Teil 18a des ersten Endes des Sperrstiftes 18 greift hierdurch hinter den Nocken 24a und verhindert, daß der Deckel angehoben werden kann.

Figur 2b zeigt das Schloß in der freigegebenen Stellung, währen der Benutzer den Deckel leicht angehoben hat. Der Schloßzylinder 10 ist von dem Benutzer mittels des Schlüssels 8 gegenüber der in Fig. 2a dargestellten Stellung um einen Winkel von 90° gedreht worden, wodurch sich der Anschlag 12 in Richtung auf den Pfeil A verlagert hat. Hierdurch hat sich der Raum zwischen dem Anschlag 12 und der Kugel 22 in solcher Weise vergrößert, daß, wenn der Benutzer den Deckel leicht anhebt, der Nocken 24a den Sperrstift 18 entgegen der Federkraft der Druckfedern 20 wegdrückt. Der quer herausragende Teil 18a des Sperrstiftes 18 passiert den Nocken 24a bei einem weiteren Anheben des Deckels, wodurch der Behälter völlig geöffnet werden kann.

Figur 3 zeigt das Schloß in einer Stellung, bei der der Behälter mit einem verriegelten Schloß (wobei der Anschlag 12 sich in der gleichen, in Fig. 2a dargestellten Stellung befindet) um einen Winkel von mehr als 90° vorwärts gekippt ist. Durch die Kippbewegung aber hat sich die Kugel 22 aus der ersten Stellung entlang der Führungsnut 18c in eine Endlage in der Nähe des zweiten Endes des Sperrstiftes 18 verlagert. Eine erste Steigung 18f des Sperrstiftes 18 sorgt dafür, daß sich die Kugel 22 erst in Bewegung setzt, wenn der Behälter über mehr als 90° gekippt ist, wodurch vorgebeugt wird, daß sich der Deckel bereits bei einem kleineren Kippwinkel öffnen würde. Die Kugel 22 landet schließlich auf einer zweiten Steigung 18g, die deren Endlage bestimmt. Hierdurch ist der Sperrstift 18 gegenüber dem Nocken 24a freigegeben. Der Deckel öffnet sich jetzt unter Einwirkung der Schwerkraft weiter. Während des Zurückkippens des Behälters bleibt die Kugel 22 durch die zweite Steigung 18g noch kurz in der Endlage, wodurch sich der Deckel erst schließen kann. Anschließend läuft die Kugel 22 entlang der Führungsnut 18c wieder in den Sperrstand gemäß Fig. 2a zurück.

Wenn der Behälter rückwärts gekippt wird, so läuft die Kugel 22 aus der ersten Stellung, in der diese sich zwischen dem Anschlag 12 und dem Sperrstift 18 (wie dargestellt in Fig. 2a) befindet, über eine Steigung 2b des Schloßgehäuses zu einer Steigung 2c. Die Steigung 2c sorgt dafür, daß die Kugel 22 die Endlage erst erreicht, wenn der Behälter über einen Winkel größer als 90° gekippt ist. In der Endlage ist der Sperrstift 18 gegenüber dem Nocken 24a freigegeben, wodurch sich der Deckel unter Einwirkung der Schwerkraft weiter öffnet.

Figur 4 zeigt, daß die Kugel 22 sich bei einem seitwärtsen Kippen des Behälters teilweise in den Kammern 18d, 18e befinden kann, wodurch der Sperrstift 18 nicht freigegeben wird. Durch diese Maßnahmen wird vorgebeugt, daß Böswillige den Behälter zwecks Kippen öffnen werden.

Eine günstige Einzelheit ist in Fig. 5 dargestellt. Darin wird gezeigt, wie Nocken 2d an dem Schloßgehäuse 2 in Aussparungen 24b in der Abschlußplatte 24 aufgenommen werden. Durch diese Maßnahme wird vorgebeugt, daß durch Verbiegung des Deckels der Sperrstift 18 sich entlang dem Nocken 24a bewegen kann, wodurch der Deckel nachträglich angehoben werden könnte.

## Patentansprüche

1. Schloß für einen Deckel eines kippbaren Behälters, umfassend ein Schloßgehäuse mit in diesem ein um eine Achse kippbares Verriegelungsorgan, das zum Verriegeln mit einem ersten Ende zusammenwirkt mit einem Widerlager und einem gewichtsbelasteten, im montierten Zustand des Schlosses beim Kippen des Behälters in vertikale Richtung beweglichen, auf das Verriegelungsorgan einwirkenden Sperrorgan, das zugleich mit einem von dem Benutzer zu betätigenden Schloßmechanismus zusammenwirkt, **dadurch gekennzeichnet,** daß das Verriegelungsorgan ein Rollkörper ist, der sich während des Kippens des Behälters entlang einer an dem Verriegelungsorgan (18) angeordneten Rollbahn bewegen kann, und zwar aus einer ersten Stellung, in der dieser sich zwischen einem über das Schloßmechanismus (10) verlagerbaren Anschlag (12) einerseits und dem Verriegelungsorgan (18) anderseits befindet, das dann hierdurch im wesentlichen blockiert ist, in eine zweite Stellung, in der das Verriegelungsorgan (18) sich gegenüber dem Widerlager (24a) frei bewegen kann.

2. Schloß nach Anspruch 1, **dadurch gekennzeichnet,** daß der Rollkörper eine im wesentlichen runde Kugel (22) ist, und die Rollbahn eine in Längsrichtung des Verriegelungsorgans (18) angeordnete Führungsnut (18c) ist, die in der Nähe des ersten Endes des Verriegelungsorgans (18) an deren beiden Seiten quer in zwei dem Anschlag gegenüber liegende Kammern (18d, 18e) mündet, welche Kammern in solcher Weise ausgelegt sind, daß diese die Kugel (22) wenigstens teilweise aufnehmen können, und der Anschlag (12) sich nahezu über deren ganzen Breite erstreckt.

3. Schloß nach Anspruch 2, **dadurch gekennzeichnet,** daß die Führungsnut (18c) ab dem ersten Ende des Verriegelungsorgans (18) und dem im Abstand dazu liegenden zweiten Ende entlang Steigungen (18f, 18g) zu dessen zwischenliegendem Teil hin ansteigt.

4. Schloß nach Anspruch 1 - 3, **dadurch gekennzeichnet,** daß die Kippachse des Verriegelungsorgans (18) sich in der Nähe dessen im Abstand des ersten Endes liegenden zweiten Ende befindet, auf welches zweite Ende zumindestens ein Federelement einwirkt.

5. Schloß nach Anspruch 4, **dadurch gekennzeichnet,** daß das Federelement eine exzentrisch angeordnete Druckfeder (20) ist.

6. Schloß nach Ansprüchen 1 - 5, **dadurch gekennzeichnet,** daß das Schloßmechanismus ein drehbarer Schloßzylinder (10) ist, der an dem Ende den Anschlag (12) trägt.

7. Schloß nach Ansprüchen 1 - 6, **dadurch gekennzeichnet,** daß der Behälter eine Mülltonne ist.

8. Schloß nach Anspruch 7, **dadurch gekennzeichnet,** daß das Schloßgehäuse (2) zur Befestigung an dem Deckel der Mülltonne, und das Widerlager (24a) zur Befestigung an deren Kübel vorgesehen ist.

9. Schloß nach Ansprüchen 7 oder 8, **dadurch gekennzeichnet,** daß das Widerlager (24a), zur Befestigung an dem Kübel, Teil einer Abschlußplatte (24) ist, welche Abschlußplatte mit Aussparungen (24b) zum Aufnehmen korrespondierender Nocken (2d) an dem Schloßgehäuse (2) versehen ist.
